# EUROPÄISCHE PATENTSCHRIFT

(11) **EP 2 952 439 B1**
(45) Veröffentlichungstag und Bekanntmachung des Hinweises auf die Patenterteilung: **24.08.2016**
(21) Anmeldenummer: 14170882.6
(22) Anmeldetag: 03.06.2014
(51) Int. Cl.: B65D 19/44, B65D 19/38, B23Q 7/14

(54) **Verbund von Aufnahmekörpern**
Carrier assembly
Assemblage de supports de réception

(43) Veröffentlichungstag der Anmeldung: 09.12.2015
(73) Patentinhaber: ALWA GmbH & Co. KG Konstruktion & Formenbau, 78652 Deißlingen (DE)
(72) Erfinder: Wasmeier, Albert, 88677 Markdorf (DE)
(74) Vertreter: Engelhardt & Engelhardt

(56) Entgegenhaltungen:
- EP-A1- 2 570 234
- EP-A1- 2 687 454
- DE-U1-202012 103 711

## Beschreibung

Die Erfindung bezieht sich auf einen Verbund von mindestens vier Aufnahmekörpern. Vereinzelte Aufnahmekörper, die in Gitterbleche oder Trägerplatten einklipsbar sind, können beispielsweise der EP 2 570 234 B1 entnommen werden. Die Aufnahmeträger sind dabei lageorientiert an dem Gitterblech oder in der Trägerplatte, in dem eine Vielzahl von Aufnahmeöffnungen eingearbeitet sind, anzubringen.

Zur Arretierung der jeweiligen Aufnahmekörper sind in die jeweiligen Aufnahmeöffnungen in den Gitterblechen oder Trägerplatten zwei U-förmige Einschnitte eingearbeitet und an dem von dem Boden des Aufnahmekörpers abstehenden Sockel sind abstehende Haltepfeiler vorgesehen, die in die Einschnitte oder Schlitze der Aufnahmeöffnungen eingesteckt sind. Durch Verdrehen des Aufnahmekörpers entsteht eine Relativbewegung zwischen den Haltepfeilern des Sockels und den Einschnitten in der Aufnahmeöffnung des Gitterbleches. Zusätzlich sind an den Haltepfeilern V-förmige Einkerbungen vorgesehen, zwischen denen das Gitterblech verläuft, so dass diese beispielsweise zwischen zwei benachbarten Haltepfeilern eingerastet sind und folglich der jeweilige Aufnahmekörper verdrehsicher in der Aufnahmeöffnung des Gitterbleches oder der Trägerplatte fixiert ist.

Die Aufnahmekörper werden üblicherweise im Kunststoffspritzgussverfahren hergestellt und stellen einen Massenartikel dar, dessen Produktionskosten möglichst gering zu halten sind. Oftmals ist der Außenumfang des jeweiligen Aufnahmekörpers an die Abstände der Aufnahmeöffnungen in den Gitterblechen oder Trägerplatten angepasst, so dass eine bestimmte Anzahl von Aufnahmekörpern an ein jeweiliges Gitterblech montierbar ist.

Nachteiligerweise sind die vereinzelten Aufnahmekörper separat an das Gitterblech zu befestigen, so dass für deren Montage ein erheblicher Zeitaufwand einzuplanen ist, durch den die Bestückung des Gitterbleches kostenintensiv ist.

Aufgrund der konstruktiven Ausgestaltung der Haltepfeiler mit einer V-förmigen Außenkontur weist jeder Aufnahmekörper eine herstellungsbedingte Trennebene auf, die die beiden positiven und negativen Formen vorgibt. Diese Trennebene verläuft in Längsrichtung des Aufnahmekörpers, denn die an dem Sockel angeformten Haltepfeiler behindern eine Auflösung der beiden Formteile voneinander in Richtung der Längsachse des Aufnahmekörpers. Es können folglich nachteiligerweise lediglich in Reihe angeordnete Aufnahmekörper in einem einzigen Spritzgussverfahrensschritt hergestellt werden. Diese herstellungsbedingte Vorgabe bei der Fertigung der Aufnahmekörper verteuert diese jedoch.

Es ist daher Aufgabe der Erfindung, den eingangs genannten Aufnahmekörper derart weiterzubilden, dass dieser in einer beliebigen Anzahl und einer nahezu beliebigen räumlichen Ausdehnung in einem einzigen Kunststoffspritzgussverfahrensschritt herstellbar ist, und dass gleichzeitig der Aufnahmekörper zuverlässig und verdrehsicher in einem oder mehreren der Aufnahmeöffnungen, die in das Gitterblech oder die Trägerplatte eingearbeitet sind, arretierbar ist, um sowohl die Herstellung als auch die Montagekosten zu reduzieren.

Diese Aufgabe ist erfindungsgemäß durch die Merkmale des Patentanspruches 1 gelöst.

Weitere vorteilhafte Weiterbildungen der Erfindung ergeben sich aus den Unteransprüchen.

Da mindestens vier Aufnahmekörper den erfindungsgemäßen Verbund bilden und gemeinsam in einem Spritzgussverfahren hergestellt sind, wobei der derart geschaffene Verbund von Aufnahmekörpern eine Baueinheit bildet, wobei mindestens einer der zylinderförmigen Sockeln an dem Verbund der Aufnahmekörper vorgesehen ist, wobei die Querschnittskontur der jeweiligen Sockel in Längsrichtung des Verbundes der Aufnahmekörper L- oder V-förmig ausgestaltet ist, oder wobei an dem Sockel ein L-oder V-förmiger Vorsprung angeformt ist, um eine Verrastung des Verbundes von Aufnahmekörpern an der Trägerplatte zu erreichen, kann ein Verbund von mehreren Aufnahmekörpem, beispielsweise ein Vielfaches von der natürlichen Zahl vier, in einer nahezu beliebigen Ausrichtung und Anordnung zueinander im Spritzgussverfahren in einer einheitlichen Form hergestellt werden und die Einrastung und Arretierung des Verbundes der Aufnahmekörper in das Gitterblech oder die Trägerplatte mit Gitterstrukturen oder Aufnahmeöffnungen ist gewährleistet.

Aufgrund der V-förmigen Außenkontur der Vorsprünge, die an der Außenmantelfläche des Sockels angeformt oder angebracht sind, entsteht beim Einführen in die Aufnahmeöffnung, die in die Trageplatte eingearbeitet sind, eine Verrastung, durch die der Verbund der Aufnahmekörper an der Trägerplatte gehalten ist. Beim Einführen des Sockels in die Aufnahmeöffnung werden die Vorsprünge zusammengedrückt und schnappen, nachdem diese die Aufnahmeöffnung durchdrungen haben, in ihre Ausgangslage zurück. Dabei ist vorteilhafterweise der jeweilige Vorsprung als Teilringsegment ausgestaltet mit einem Öffnungswinkel von 1° bis 20°. Je größer dabei das Segment der Vorsprünge ausgestaltet ist, desto größer ist die Widerstandskraft, die von den Vorsprüngen beim Einführen in die Aufnahmeöffnung entgegengesetzt ist, bzw die während des Einführvorgangs zu überwinden ist.

Es ist besonders vorteilhaft, wenn die der jeweiligen Tragplatte zugewandte Schenkel der Vorsprünge eine gewinkelte oder gebogene Oberflächenstruktur aufweist, denn dadurch können die Seitenwände der jeweiligen Aufnahmeöffnungen der Trägerplatte optimal umgriffen werden, so dass der Verbund der Aufnahmekörper lageorientiert an der Trägerplatte fixiert ist. Diese Oberflächenstruktur der Vorsprünge weist dabei eine in Richtung des Sockels nach unten geneigte und etwa in der Mitte des Schenkels der Vorsprünge nach außen geneigte Oberfläche auf, so dass auch der Einschnappvorgang der Vorsprünge durch die entsprechend gekrümmte oder abgewinkelte Kontur der der Trägerplatte zugewandten Oberfläche vereinfacht ist.

Die Anordnung der Sockel ist üblicherweise an die Anordnung der Aufnahmeöffnung en in der Trägerplatte angepasst, so dass vorteilhafterweise durch lediglich einen Einführvorgang sämtliche Aufnahmekörper mit der Trägerplatte verbunden werden können.

Zudem ist es möglich, lediglich einen Sockel für einen Verbund von Aufnahmekörpern vorzusehen, durch den folglich der Verbund der Aufnahmekörper mit der Trägerplatte fixiert ist. Um ein Verdrehen der Aufnahmekörper, also eine Relativbewegung zwischen der Trägerplatte und dem Verbund der Aufnahmekörper zu verhindern, können entweder ein oder mehrere weitere Sockel an dem Verbund der Aufnahmekörper vorgesehen sein, oder es ist zumindest eine Verdrehsicherung an dem Boden des Verbundes der Aufnahmekörper angebracht, die in einen der Aufnahmeöffnungen eingeführt sind. Folglich kann der Verbund der Aufnahmekörper verdrehsicher an der Trägerplatte angebracht werden.

In der Zeichnung ist ein erfindungsgemäßes Ausführungsbeispiel einer Haltevorrichtung mit einem Verbund von Aufnahmekörpern dargestellt, das nachfolgend näher erläutert ist:

Im Einzelnen zeigt:
- Figur 1: eine Haltevorrichtung, bestehend aus zwei Gitter- oder Trägerplatten, in denen eine Vielzahl von Aufnahmeöffnungen eingearbeitet ist, um in diesen jeweils einen Verbund von Aufnahmekör pern abzustützen, in den mehrere Gegenstände eingesetzt sind, in perspektivischer Ansicht,
- Figur 2: eine vergrößerte Darstellung des Verbundes von Aufnahmeköpern gemäß Figur 1,
- Figur 3a: den Verbund der Aufnahmekörper gemäß Figur 2, von oben,
- Figur 3b: den Verbund der Aufnahmekörper gemäß Figur 3a entlang der Schnittlinie IIIb-IIIb,
- Figur 4a: einen Verbund von Aufnahmekörpern gemäß Figur 1 mit einem andersartigen Sockel als Arretierungseinrichtung und zwei Verdrehsicherungen, in Seitenansicht,
- Figur 4b: einen Verbund von Aufnahmekörpern gemäß Figur 1 mit einer andersartigen Befestigungs- bzw. Arretierungseinrichtung,
- Figur 5: eine weitere Ausgestaltung eines Verbundes von Aufnahmekörpern nach Figur 1 und
- Figur 6: zwei Formteile, mit deren Hilfe ein Verbund von Aufnahmekörpern gemäß Figur 1 herstellbar ist.

In Figur 1 ist eine Haltevorrichtung 1 zu entnehmen, die aus mindestens zwei aufeinander stapelbaren Trägerplatten 3 besteht, die mit Hilfe von vier Abstandshaltern 4, die in den Eckbereichen der Trägerplatte 3 angeordnet und dort befestigt sind, aneinander abgestützt sind. In die Trägerplatte 3 sind eine Vielzahl von Aufnahmeöffnunggen 5 eingearbeitet, in die jeweils ein Aufnahmekörper 2 bzw. ein Verbund von Aufnahmekörpern 2 einklipsbar oder einsteckbar ist. Der Aufnahmekörper 2 bzw. Verbund von Aufnahmekörpern 2 soll lageorientiert an der Trägerplatte 3 befestigt sein und durch diesen sollen vereinzelte Gegenstände 6, beispielsweise Schrauben, Muttern, Werkzeuge oder dergleichen gehalten und zu Transport- und Bearbeitungszwecken gelagert sein.

In die jeweilige Aufnahmeöffnung 5 können zwei gegenüberliegende Schlitze 16 vorgesehen sein, die mit dem Aufnahmekörper 2, wie dies nachfolgend noch näher erläutert ist, zusammenwirken.

Der jeweilige Aufnahmekörper 2, und dies ist insbesondere den Figuren 2, 3a, 3b sowie 4a und 4b zu entnehmen, besteht im Wesentlichen aus einem Boden 7, an dem vier senkrecht von diesem abstehenden Haltefingern 9 angebracht sind. Die Haltefinger 9 und der Boden 7 schließen einen von außen zugänglichen Raum ein, in den die jeweiligen Gegenstände 6 eingesteckt werden können. Zur Versteifung der parallel zueinander verlaufenden Haltefinger 9 können eine oder mehrere umlaufende Stützrippen vorgesehen sein, so dass die Haltefinger 9 gegenseitig aneinander abgestützt sind und daher weder nach innen noch nach außen abknicken können.

Zur Befestigung des Aufnahmekörpers 2 ist in dem Boden 7, und zwar gegenüberliegend zu dem Bereich von dem die Haltefinger 9 abstehen, ein Sockel 10 angeformt, der im Wesentlichen eine in drei Abschnitten unterteilte Mantelfläche aufweist.

Gemäß Figur 3b weist der Sockel 10 nämlich drei verschiedenartig ausgestaltete Außenkonturen auf. Im Bereich unmittelbar benachbart zu dem Boden 7 ist eine ringförmige Aufnahmenut vorgesehen, deren Außendurchmesser dem Innendurchmesser der jeweiligen Aufnahmeöffnung 5 der Trägerplatte 3 entspricht.

Desweiteren besteht die Außenkontur des Sockels 10 aus einem V-förmig ausgestalteten Vorsprung 11 bezogen auf die Längsachse 8 des Aufnahmekörpers 2, die demnach einen ersten und zweiten Schenkel 12, 13 aufweist. Die in Richtung des freien Endes des Sockels 10 weisenden Schenkel 14 des Sockels 10 sind dabei kleiner bemessen als die dem Gitterblech oder der Trägerplatte 3 zugewandten Schenkel 13 im montierten bzw. eingesteckten Zustand des Aufnahmekörpers 2 an der Trägerplatte 3.

Insbesondere aus Figur 3a ist ersichtlich, dass der Winkelbereich der derart ausgestalteten Außenkontur der Vorsprünge 11 an dem Sockel 10 segmentartig ausgestaltet ist und im Wesentlichen einen Öffnungswinkel aufweist, der kleiner als 20° ist, denn dadurch ist gewährleistet, dass beim Einstecken des Sockels 10 die vorhandenen Vorsprünge 11 durch die sich vergrößernde Querschnittsstruktur zusammengepresst sind und nach Art einer Verrastung in die Aufnahmeöffnung 5 der Trägerplatte 3 einklipsbar sind.

Der dritte Teilabschnitt des Sockels 10 verläuft unmittelbar benachbart zu der Unterseite der Trägerplatte 3 und ist dem zweiten Sockel 12 zuzuordnen. Dabei ist wesentlich, dass die benachbart zu dem Sockel 10 verlaufende Schrägfläche des Schenkels 13 von innen nach außen ansteigt und etwa im Bereich des Randes der Aufnahmeöffnung 5 von innen nach außen abfällt. Durch diese gewinkelte Struktur des Schenkels 13 des Sockels 10 ist nämlich erreicht, dass der Aufnahmekörper 2 zuverlässig an der Trägerplatte 3 fixiert ist, ohne dass der Aufnahmekörper 2 wackelt oder verdreht werden kann.

Aufgrund der Ausgestaltung des Sockels 10, an dem somit mindestens zwei gegenüberliegende Vorsprünge 11 angeformt sind, die die V-förmige Außenkontur aufweisen und folglich einen ersten und einen zweiten Schenkel 13, 14 bilden, durch die der Außenumfang des Sockels 10 in Längsrichtung 8 von unten nach oben zunächst vergrößert und ab einem bestimmten Abschnitt verkleinert ist, kann der Sockel 10 in die jeweilige Aufnahmeöffnung 5 eingesteckt und in dieser arretiert sein.

Durch diese Ausgestaltung des Sockels 10 entstehen keine Hinterschneidungen, so dass bei der Herstellung solcher Aufnahmekörper 2 ein Verbund mit einer beliebigen Anzahl und in einer beliebigen Richtung herstellbar sind. Gemäß Figur 6 kann nämlich die Trennebene des Aufnahmekörpers 2 derart gewählt sein, dass diese exakt in dem abgewinkelten Bereich des ersten und zweiten Schenkels 13, 14 verläuft, so dass die beiden Formteile 21, 22 in Längsrichtung 8 des Aufnahmekörpers 2 auseinander gezogen werden können. Folglich können eine Vielzahl von Aufnahmekörpern 2 in zwei senkrechten Richtungen in einem einzigen Herstellungsschritt aneinander angeformt werden. Der derart hergestellt Verbund von Aufnahmekörpern 2 ist dabei an die Gitterstruktur der Trägerplatte 3 angepasst, so dass mit einem einzigen Einklipsvorgang jedes der Aufnahmeöffnungen 5 mit einem Aufnahmekörper 2 bestückt werden kann. Folglich sind nicht nur die Herstellungskosten bei der Produktion solcher Verbunde von Aufnahmekörpern 2 verringert sondern auch die Montägezeit bzw. der Montageaufwand zur Bestückung der einzelnen Trägerplatten 3 ist erheblich reduziert, da lediglich mittels eines einzigen Einklipsvorganges die Bestückung der Trägerplatten 3 erfolgt.

In den Figuren 4a und 4b ist gezeigt, dass im Gegensatz zu dem Verbund von Aufnahmekörpern 2 nach den Figuren 1 bis 3b, bei dem jeder Aufnahmekörper 2 einen derart ausgestalteten Sockel 10 trägt, lediglich ein Sockel 10 für einen Verbund von Aufnahmekörpern 2 erforderlich ist. Der jeweilige Sockel 10 ist dabei gemäß den Ausgestaltungen in den Figuren 1 bis 3b ausgestaltet. Um die Verdrehung der Verbunde von Aufnahmekörpern 2 zu verhindern, ist mindestens eine weitere Verdrehsicherung 15 in Form eines Zapfens gemäß Figur 4a oder in Form von Nasen 17 an dem Sockel 10 angeformt. Die Nasen 17 sind dabei mit ihrer Außenkontur an die konstruktive Ausgestaltung der Innenkontur der Schlitze 16 angepasst, so dass die Nasen 17 im montierten Zustand in den Schlitzen 16 eingreifen und durch diese verdrehsicher gehalten sind. Folglich kann der Verbund von Aufnahmekörpern 2 nicht mehr um die eigene Achse gedreht werden.

In Figur 5 ist gezeigt, dass der Sockel 10 aus vier Rastfüßen 10' gebildet ist, die zueinander beabstandet und parallel zu der Längsachse 8 des zugehörigen Aufnahmekörpers 2 verlaufen. Dabei sind an zwei der Rastfüße 10' jeweils einer der V-förmigen Vorsprünge 11 angeformt und an den beiden anderen Rastfüßen 10' sind zwei dazu gegenüberliegende Vorsprünge 19 vorgesehen. Der Abstand zwischen den Vorsprüngen 11 und 19 ist an die Dicke der Trägerplatte 3 angepasst, so dass die Vorsprünge 11 und 19 im montierten Zustand des Verbunds von Aufnahmekörpern 2 an der Ober- und Unterseite der Trägerplatte 3 anliegen.

Die Rastfüße 10' gehen übergangslos in die Haltefinger 9 über und bilden demnach eine gemeinsame Baueinheit. Zwischen den Rastfüßen 10' bzw. den Haltefingern 9 können Stützrippen 20 vorgesehen sein, durch die die benachbarten Rastfüße 10' bzw. die Haltefinger 9 gegenseitig abgestützt sind, um den jeweiligen Aufnahmekörper 2 zu versteifen.

Der Vorsprung 11 ist zwar in den gezeigten Ausführungsvarianten der Figuren 1 bis 6 aus zwei V-förmig miteinander verbundenen Schenkeln 13 und 14 dargestellt, wobei der der Trägerplatte 3 zugewandte erste Schenkel 13 eine abgewinkelte oder gekrümmte Oberflächenstruktur aufweist; es ist jedoch ohne weiteres durchführbar, den ersten Schenkel 13 als plane Anlagefläche auszugestalten und einen 90° Winkel zwischen dem ersten Schenkel 13 und dem zweiten Schenkel 14 vorzusehen, so dass die Außenkontur 12 des Sockels 11 L-förmig ausgestaltet ist.

## Patentansprüche

1. Verbund von vier oder mehreren Aufnahmekörpern (2) zur Halterung von vereinzelten Gegenständen (6), beispielsweise von Werkstücken, zu deren Bearbeitung und Transport, wobei jeder Aufnahmekörper (2) aus einem Boden (7) und aus mindestens einem an diesem angebrachten und von diesem senkrecht in eine Richtung abstehenden Haltefinger (9) besteht, der oder die gemeinsam mit dem Boden (7) einen Raum einschließen, der von einer dem Boden (7) gegenüberliegenden Stirnseite von außen zur Positionierung der Gegenstände (6) zugänglich ist, und wobei mindestens vier der Aufnahmekörper (2) gemeinsam in einem Spritzgussverfahren hergestellt sind, derart, dass der geschaffene Verbund von Aufnahmekörpern (2) eine Baueinheit bildet, wobei mindestens einer der den Verbund bildenden Aufnahmekörper (2) an der dem Raum zur Positionierung der Gegenstände (6) abgewandten Stirnseite des Bodens (7) einen angeformten Sockel (10) aufweist, durch den der Verbund von Aufnahmekörpern (2) an einer Trägerplatte (3) arretierbar ist, wobei die Querschnittskontur des Sockels (10) bzw. der jeweiligen Sockel (10) in Längsrichtung der Aufnahmekörper (2) L- oder V-förmig ausgestaltet ist, oder wobei an dem Sockel (10) bzw. dem jeweiligen Sockeln (10) ein L- oder V-förmiger Vorsprung (11) angeformt ist, um jeweils eine Verrastung des Verbundes von Aufnahmekörpern (2) an der Trägerplatte (3) zu ermöglichen.

2. Verbund von Aufnahmekörpern nach Anspruch 1,
**dadurch gekennzeichnet,**
**dass** an dem Verbund von Aufnahmekörpern (2) mindestens eine Verdrehsicherung (15) vorgesehen oder angearbeitet ist, durch die der Verbund von Aufnahmekörpern (2) im montierten Zustand lageorientiert in einer Trägerplatte (3) gehalten ist.

3. Verbund von Aufnahmekörpern nach Anspruch 1 oder 2,
**dadurch gekennzeichnet,**
**dass** der Vorsprung (11) als Teilring-Segment mit einem Öffnungswinkel von 1° bis 20° ausgestaltet ist.

4. Verbund von Aufnahmekörpern nach einem der vorgenannten Ansprüche,
**dadurch gekennzeichnet,**
**dass** ein der Trägerplatte (3) im montierten Zustand zugewandten Schenkel (13) der Vorsprünge (11) eine gewinkelte, gekrümmte oder gebogene Oberfläche aufweist, die in Richtung des Sockels (10) abfällt und in Richtung des Außenumfangs des Vorsprungs (11) abfällt.

5. Verbund von Aufnahmekörpern nach einem der vorgenannten Ansprüche,
**dadurch gekennzeichnet,**
**dass** der Boden (7) den Außenumfang des Sockels (10) überragt und dass zwischen dem Boden (7) und dem Vorsprung (11) ein zylinderförmiger Einschnitt (18) vorgesehen ist.

6. Verbund von Aufnahmekörpern nach Anspruch 5,
**dadurch gekennzeichnet,**
**dass** der Außendurchmesser des Einschnitts (18) etwas kleiner oder gleichgroß bemessen ist wie der Innendurchmesser einer Aufnahmeöffnung (5) der Trägerplatte (3) bzw. dass die Außenkontur des Einschnitts (18) an die Innenkontur der Aufnahmeöffnung (5) angepasst ist.

7. Verbund von Aufnahmekörpern nach einem der vorgenannten Ansprüche,
**dadurch gekennzeichnet,**
**dass** der Sockel (10) aus vier voneinander beabstandeten und parallel zu der Längsrichtung (8) des zugehörigen Aufnahmekörpers (2) ausgerichteten Rastfüßen (10') gebildet ist.

8. Verbund von Aufnahmekörpern nach Anspruch 7,
**dadurch gekennzeichnet,**
**dass** an zwei Rastfüßen (10') einer der Vorsprünge (11) angeformt ist und dass an den beiden anderen Rastfüßen (10') ein dazu gegenüberliegender Vorsprung (19) vorgesehen ist.

9. Verbund von Aufnahmekörpern nach Anspruch 8,
**dadurch gekennzeichnet,**
**dass** der Abstand von zwei gegenüberliegenden Vorsprüngen (11, 19) derart bemessen ist, dass beide an der Ober- bzw. Unterseite der Trägerplatte (3) im montierten Zustand des Verbunds von Aufnahmekörpern (2) an diesen anliegen.

10. Verbund von Aufnahmekörpern nach einem der Ansprüche 7 bis 9,
**dadurch gekennzeichnet,**
**dass** zwischen zwei benachbarten Rastfüßen (10') mindestens eine Stützrippe (20) angeformt ist.

11. Verbund von Aufnahmekörpern nach Anspruch 9 oder 10,
**dadurch gekennzeichnet,**
**dass** die Rastfüße (10') in die Haltefinger (9) übergehen.

## Claims

1. An assembly of four or more carriers (2) for holding individual objects (6), for example workpieces, so that they can be machined and transported, in which case each carrier (2) consists of a base (7) and at least one holding finger (9) attached to the base (7) and projecting from it at right angles in one direction, in which case the holding finger (9) or holding fingers (9) together with the base (7) enclose a space which can be accessed from the outside from an end face opposite the base (7) for the purpose of positioning the objects (7) and in which at least four of the carriers (2) are jointly manufactured in an injection moulding process in such a way that the assembly of carriers (2) thereby created forms one structural unit, in which case at least one of the carriers (2) forming the assembly has a socket (10) formed on the end face of the base (7) facing away from the space for the purpose of positioning the objects (6), by means of which the assembly of carriers (2) can be locked on a carrier plate (3), in which case the cross-sectional contour of the socket (10) or the particular sockets (10) in the lengthways direction of the carrier (2) has an L or V shape, or in which case an L or V-shaped projection (11) is formed on the socket or the corresponding sockets (10) in order to permit locking the assembly of carriers (2) on the carrier plate (3).

2. The assembly of carriers in accordance with Claim 1,
**characterized in that**
at least one rotary lock (15) is provided on or worked on the assembly of carriers (2) by means of which the assembly of carriers (2) is held in an orientated position in a carrier plate (3) in the assembled condition.

3. The assembly of carriers in accordance with Claim 1 or 2,
**characterized in that**
the projection (11) is configured as a partial ring segment with an opening angle of 1° to 20°.

4. The assembly of carriers in accordance with one of the aforementioned claims,
**characterized in that**
a leg (13) of the projections (11) facing towards the carrier plate (3) in the assembled condition has an angled, curved or arched surface which falls away in the direction of the socket (10) and falls away in the direction of the outer circumference of the projection (11).

5. The assembly of carriers in accordance with one of the aforementioned claims,
**characterized in that**
the base (7) projects beyond the outer circumference of the socket (10) and that a cylindrical notch (18) is provided between the base (7) and the projection (11).

6. The assembly of carriers in accordance with Claim 5,
**characterized in that**
the outer diameter of the notch (18) is somewhat smaller than or the same size as the inner diameter of a holding opening (5) of the carrier plate (3) or that the outer contour of the notch (18) is adapted to the inner contour of the holding opening (5).

7. The assembly of carriers in accordance with one of the aforementioned claims,
**characterised in that,**
the socket (10) is formed from four detent legs (10') which are spaced apart from one another and aligned in parallel to the lengthways direction (8) of the corresponding carrier (2).

8. The assembly of carriers in accordance with Claim 7,
**characterised in that,**
one of the projections (11) is formed onto two detent legs (10') and that an opposite projection (19) is provided on the other two detent legs (10').

9. The assembly of carriers in accordance with Claim 8,
**characterised in that,**
the size of the distance between two opposite projections (11, 19) is such that both projections are in contact with the assembly of carriers (2) on the top and underside of the carrier plate (3) in the assembled condition of the assembly of carriers (2).

10. The assembly of carriers in accordance with one of Claims 7 to 9,
**characterised in that,**
at least one support rip (20) is formed between two adjacent detent legs (10').

11. The assembly of carriers in accordance with Claims 9 or 10
**characterised in that,**
the detent legs (10') transition into the holding fingers (9).

## Revendications

1. Groupe de quatre ou de plusieurs corps de support (2) pour la fixation d'objets individuels (6), tels que des pièces à usiner, pour leur traitement ou leur transport, chaque corps de support (2) consistant d'un fond (7) et d'au moins un doigt de retient (9) monté sur celui-ci et saillant perpendiculairement dans une direction, qui, ensemble avec le fond (7), enveloppent un espace accessible de l'extérieur par une face frontale opposée au fond (7) en vue du positionnement des objets (6), et où au moins quatre des corps de support (2) sont réalisés ensemble au moulage par injection, de sorte que le groupe de corps de support (2) ainsi réalisé forme une unité structurelle, où au moins un des corps de support (2) formant le groupe comporte sur la face frontale du fond (7), éloignée de l'espace et servant au positionnement des objets (6), un socle (10) qui permet de positionner le groupe de corps de support (2) sur une plaque de support (3), le contour transversal du socle (10) ou des socles respectifs (10) étant conçu sous la forme d'un L ou d'un V en direction longitudinale du corps de support (2), ou le socle (10) ou des socles respectifs (10) comportent une saillie sous la forme d'un L ou d'un V afin de permettre le crantage du groupe de corps de support (2) sur la plaque de support (3),

2. Groupe de corps de support d'après la revendication 1,
**caractérisé en ce que**
sur le groupe de corps de support (2), il est prévu ou pratiqué au moins une protection anti-torsion (15) qui a pour effet qu'en état monté, le groupe de corps de support (2) est retenu en position dans une plaque de support (3).

3. Groupe de corps de support d'après les revendications 1 ou 2,
**caractérisé en ce que**
la saillie (11) est conçue sous la forme d'un segment annulaire partiel avec un angle d'ouverture d'entre 1° et 20°.

4. Groupe de corps de support d'après une des revendications précédentes,
**caractérisé en ce que**
un bras (13) des saillies (11) donnant en état monté sur la plaque de support (3) possède une surface angulaire, courbée ou coudée, inclinée en direction du socle (10) et en direction du pourtour extérieur de la saillie (11).

5. Groupe de corps de support d'après une des revendications précédentes,
**caractérisé en ce que**
le fond (7) dépasse le pourtour extérieur du socle (10) et qu'un creux cylindrique (18) est prévu entre le fond (7) et la saillie (11).

6. Groupe de corps de support d'après la revendication 5,
**caractérisé en ce que**
le diamètre extérieur du creux (18) est légèrement plus petit que ou égal au diamètre intérieur d'une ouverture de support (5) de la plaque de support (3) ou que le contour extérieur du creux (18) est adapté au contour intérieur de l'ouverture de support (5).

7. Groupe de corps de support d'après une des revendications précédentes,
**caractérisé en ce que**
le socle (10) est formé par quatre pieds de crantage (10') espacés l'un de l'autre et orientés en parallèles à la direction longitudinale (8) du corps de support correspondant (2).

8. Groupe de corps de support d'après la revendication 7,
**caractérisé en ce que**
sur deux pieds de crantage (10'), il est formé une des saillies (11) et que sur les deux autres pieds de crantage (10'), il est formé une saillie (19) opposée.

9. Groupe de corps de support d'après la revendication 8,
**caractérisé en ce que**
l'écartement entre deux saillies opposées (11, 19) est conçu de sorte que, le groupe de corps de support (2) une fois monté, les deux portent sur ceux-ci sur la face supérieure et inférieure de la plaque de support (3).

10. Groupe de corps de support d'après une des revendications 7 à 9,
**caractérisé en ce que**
entre deux pieds de crantage voisins (10'), il est prévu au moins une nervure d'appui (20).

11. Groupe de corps de support d'après une des revendications 9 ou 10,
**caractérisé en ce que**
les pieds de crantage (10') se transforment en doigts de retient (9).
